# EUROPÄISCHE PATENTSCHRIFT

(11) **EP 1 019 159 B1**
(45) Veröffentlichungstag und Bekanntmachung des Hinweises auf die Patenterteilung: **26.10.2005**
(21) Anmeldenummer: 98913998.5
(22) Anmeldetag: 29.04.1998
(51) Int. Cl.: A63F 7/00

(54) **Tischhockey-Spielgerät**
Table Hockey apparatus
APPAREIL POUR HOCKEY SUR TABLE

(30) Priorität: 02.05.1997 CH 103597
(43) Veröffentlichungstag der Anmeldung: 19.07.2000
(73) Patentinhaber: Sutter, Josef, 8730 Uznach (CH)
(72) Erfinder: Sutter, Josef, 8730 Uznach (CH)
(74) Vertreter: OK pat AG
(86) Internationale Anmeldenummer: PCT/IB1998/000648
(87) Internationale Veröffentlichungsnummer: WO 1998/027801

(56) Entgegenhaltungen:
- DE-A- 1 603 093
- DE-A- 2 216 750
- DE-A- 2 533 094
- DE-A- 4 429 620
- FR-A- 634 601
- FR-A- 1 053 136
- US-A- 4 480 833
- US-A- 5 161 801

## Beschreibung

Die Erfindung betrifft ein Tischhockey-Spielgerät nach dem Oberbegriff des Patentanspruchs **1**, und US-A-4 480 833.

Tisch-Spielgeräte wie Tischfussball- und Tischhockey-Spielgeräte sind in verschiedenen Ausführungsformen bekannt. Sie werden sowohl im Heimbereich als auch in öffentlichen Lokalen verwendet. Die Spielgeräte entwickelten sich im Laufe der Zeit zu technisch immer perfekteren und dadurch immer teureren Objekten. Früher wurden nach dem Einwurf einer Münze eine bestimmte Anzahl von Bällen oder Pucks zur Verfügung gestellt, die nach und nach jeweils bei der Erzielung eines Tores verschwanden, und das Spielgerät konnte solange bespielt werden, wie Bälle oder Pucks vorhanden waren. Bei neueren Modellen wird nun die Zeit, während welcher das Tisch-Spielgerät für eine bestimmte Münze bespielt werden kann, beschränkt; das Tisch-Spielgerät enthält nur einen Ball oder Puck, der nach dem Einwurf der Münze auf das Spielfeld gelangt und nach der Erzielung jeden Tores durch eine Ball- bzw. Pucktransfereinrichtung von im Bereich der Toreinrichtungen angeordneten Ball- bzw. Puckdurchlässen, durch welchen der Ball oder Puck das Spielfeld verlässt, durch eine Ball- bzw. Puckeinwurföffnung wieder auf die Spielfläche geführt wird und zum Spielen zur Verfügung steht, und zwar solange, bis die vorbestimmte Spielzeit abgelaufen ist und die Ball- bzw. Pucktransfereinrichtung in irgendeiner Weise blockiert wird, worauf der Ball bzw. Puck erst nach dem Einwerfen einer weiteren Münze wieder auf die Spielfläche gelangt.

Insbesondere bei der Verwendung in öffentlichen Lokalen sind Tisch-Spielgeräte dieser Art einer grossen Abnutzung und zahlreichen Beschädigungen ausgesetzt, die teilweise durch Unachtsamkeit und teilweise böswillig zustande kommen. Beispielsweise gelangen häufig Zigaretten, Speisereste, kleine Abschnitte von Verpackungsmaterialien und ausgeleerte Getränke auf die Spielfläche und von dort in die Pucktransfereinrichtung. Besonders bei Tischhockey-Spielgeräten ist es von Bedeutung, dass die Spielfläche sauber und unbeschädigt ist, da der Puck nicht wie ein Ball rollt sondern gleitet. Zwar ist ein Tischhockey-Spielgerät bekannt, bei welchem die Spielfläche durch eine transparente Platte abgedeckt ist, doch befindet sich bei diesem Gerät die Ball- bzw. Puckeinwurföffnung in der Spielfläche selbst; damit der Ball oder Puck nicht während des Spiels durch die Öffnung verschwindet, sollte diese nach jeder Zufuhr des Balls oder Pucks wieder dichtgemacht werden, was eine zusätzlich Einrichtung bedingen würde. Ausserdem weist dieses Gerät den Nachteil auf, dass die Spielfläche wegen der besonderen Pucktransfereinrichtung nahezu ein Quadrat und nicht wie ein wirkliches Spielfeld ein Rechteck mit einem Seitenverhältnis von etwa 1:2 bildet.

Es ist deshalb die Aufgabe der Erfindung, ein Tischhockey-Spielgerät der eingangs genannten Art zu schaffen, welches die erwähnten Nachteile vermeidet.

Diese Aufgabe wird durch die Merkmale des kennzeichnenden Teils des unabhängigen Patentanspruchs 1 gelöst.

Vorteilhafte Weiterbildungen und bevorzugte Ausführungsbeispiele des erfindungsgemässen Tischhockey-Spielgerätes werden durch die abhängigen Patentansprüche **2 - 12** definiert.

Das neue Tischhockey-Spielgerät enthält ausschliesslich mechanische Einrichtungen und die gesamte Betätigung erfolgt manuell. Ein Netzanschluss ist daher nicht erforderlich, so dass das Tischhockey-Spielgerät an einem beliebigen Ort aufgestellt werden kann. Dieses neue Tischhockey-Spielgerät ist einfach und preisgünstig in der Herstellung, unempfindlich und störungsarm im Gebrauch und problemlos im Unterhalt.

In einer bevorzugten Ausführungsart ist das Tischhockey-Spielgerät so ausgebildet, dass der gesamte Pfad des Pucks in sich geschlossen ist, wobei sich die Pucktransfereinrichtung und die Puckeinwurföffnung ausserhalb des Spielfeldes befinden und das letztere dennoch ein Rechteck bildet mit einem Seitenverhältnis, das etwa dem Seitenverhältnis reglementarischer Hockeyspielfelder entspricht.

Weitere Eigenschaften und Vorteile der Erfindung werden im folgenden anhand eines bevorzugten Ausführungsbeispieles und mit Bezug auf die Zeichnung erläutert. Darin zeigt:
- **Fig. 1**: ein Tischhockey-Spielgerät nach der Erfindung, in einem Schaubild;
- **Fig. 2**: das in Fig. 1 dargestellte Tischhockey-Spielgerät in geöffnetem Zustand, in einem Schaubild;
- **Fig. 3**: einen Vertikalschnitt längs der Mitterllinie der Spielfläche;
- **Fig. 4**: den Unterteil des Kastens, in einem Schaubild;
- **Fig. 5**: Einzelheiten der Pucktransfereinrichtung, in einem Schaubild;
- **Fig. 6**: eine weitere Einzelheit der Pucktransfereinrichtung, in einer Ansicht von oben, teilweise geschnitten; und
- **Fig. 7**: die Münzeinwurf- und Zeitschalteinrichtung, von der Seite, teilweise geschnitten.

Gemäss **Fig. 1** weist das neue Tischhockey-Spielgerät **10** einen Kasten **12** auf, der aus einem unteren Kastenteil **14** und einem oberen Kastenteil **16** besteht. Am unteren Kastenteil **14** sind vier Beine **18** befestigt, von welchen eines in nicht dargestellter Weise längenverstellbar ist, und über welche Beine der Kasten **12** auf dem Boden abgestützt ist. Die beiden Kastenteile **14, 16** sind durch Scharniere 20 miteinander verbunden, so dass zum Öffnen des Kastens **12** der obere Kastenteil **16** vom unteren Kastenteil **14** nach oben verschwenkt werden kann, wie dies in **Fig. 2** dargestellt ist. Bei geschlossenem Kasten **12** liegt jede der vier Seitenwände **22** des unteren Kastenteils **14** mit der entsprechenden Seitenwand **24** des oberen Kastenteils **16** in einer Vertikalebene. Eine Seitenwand des oberen Kastenteils **14** ist türartig ausgebildet und längs ihrer Unterkante wegschwenkbar, so dass man für Wartungsarbeiten in einfacher Weise Zugang zum Inneren des Kastenoberteils **16** erhält.

Der obere Kastenteil **16** enthält die Spielfläche **30.** Diese ist ein Rechteck, wobei das Verhältnis von Breite zu Länge des Rechteckes im Bereich zwischen 0.3 und 0,82 liegt und vorzugsweise gleich ist wie bei einem reglementierten Spielfeld. Um das Spielfeld 30 verläuft ein vertikaler Rahmen bzw. eine Bande 32. Die oberen Kanten dieser Bande 32 und die oberen Kanten der Seitenwände **24** des oberen Kastenteils **16** sind durch Schrägflächen **34** verbunden, von denen ein zufälligerweise dort gelandeter Puck wieder auf die Spielfläche **30** zurückrutschen kann. Entlang der Schmalseiten des Spielfeldes **30** verläuft oberhalb der Bande **32** anstelle des in Hockeystädien üblichen Netzes eine durchsichtige Kunststoffleiste **36,** die sich in abgerundeter Weise über die Ecken in die Endbereiche der Längsseiten des Spielfeldes **30** fortsetzt. Eine horizontale durchsichtige Platte **38,** die eben oder gewölbt sein kann, und die auch in **Fig. 3** sichtbar ist, ist zwischen den Seitenwänden 24 angeordnet und überdeckt die Spielfläche **30**.

Die Spielfläche **30** weist zusätzlich zu den üblichen für das Spiel benötigten Kreisen und Linien zehn Schlitze **40** auf. In diesen sind nicht dargestellte Führungskörper aufgenommen, die sich längs der Schlitze **40** verschieben lassen. An jedem Führungskörper ist oberhalb der Spielfläche **30** eine Spielerfigur **42** und unterhalb der Spielfläche **30** ein Spielerbetätigungsmechanismus befestigt, der in einem späteren Abschnitt beschrieben wird.

An beiden Schmalseiten der Spielfläche **30** ist eine Toreinrichtung **44** befestigt, welche der Einfachheit halber ohne Netz dargestellt ist. Vor jeder Toreinrichtung **44** ist ein weiterer Schlitz **41** in der Spielfläche **30** angebracht, der gerade oder gebogen sein kann und im wesentlichen parallel zu den Schmalseiten der Spielfläche **30** verläuft. In den Schlitzen **41** sind weitere Führungskörper aufgenommen, an welchen oberhalb der Spielfläche **30** weitere, während des Spiels als Torwarte wirkende Spielerfiguren **43** und unterhalb der Spielfläche weitere Spielerbetätigungsmechanismen, die ebenfalls später beschrieben werden, befestigt sind. Ausserdem weist die Spielfläche **30** in den beiden Toreinrichtungen **44** je einen Durchbruch auf, der einen Puckdurchlass **46** bildet, durch welchen bei Erzielung eines Tores während eines Spieles ein Puck 1 die Spielfläche **30** verlässt.

Ausserhalb der Spielfläche **30** ist an der Schrägfläche **34** eine Puckeinwurföffnung **48** in Form eines vertikalen Schlitzes angeordnet.

Wie schon erwähnt, ist jeder Führungskörper an einem ihm zugeordneten Spielerbetätigungsmechanismus mit einer Betätigungsstange **50** befestigt, welche gemäss **Fig. 2** im oberen Kastenteil **16** unterhalb der Spielfläche **30** angeordnet ist. Die Betätigungsstangen **50** ragen durch eine der schmalen Seitenwände aus dem oberen Kastenteil **16** und sind aussen mit Griffen **52** versehen. Die Befestigung erfolgt so, dass man die jeweils zugehörigen Spielerfiguren **42, 43** längs ihrer Schlitze **40, 41** verschieben kann, indem man die Betätigungsstangen **50** in der entsprechenden Richtung linear bewegt, sie also aus dem oberen Kastenteil **16** herauszieht oder in diesen hineinschiebt, und dass man die Spielerfiguren **42, 43** rotieren lässt, indem man die Betätigungsstangen **50** dreht. Die Betätigungsstangen **50** aller Spieler **42, 43,** die einer ersten Mannschaft mit weisser Bekleidung zugehören, ragen auf der einen Schmalseite aus dem Kasten **12,** unabhängig davon, ob diese Spielerfiguren **42, 43** in der an diese Schmalseite angrenzenden oder in der gegenüberliegenden Hälfte der Spielfläche **30** postiert sind, und entsprechend ragen die Betätigungsstangen **50** aller Spieler **42, 43**, die der zweiten Mannschaft mit schwarzer Bekleidung angehören, auf der anderen Schmalseite aus dem Kasten **12.**

Der untere Kastenteil **14** enthält gemäss **Fig. 2** und **Fig. 4** eine Pucktransfereinrichtung **60,** umfassend ein Kanalsystem **62** und einen Puckaufzug **64,** welche mit der Spielfläche **30** einen in sich geschlossenen Pfad für die Pucks **1** bilden, sowie ein Münzeinwurfgerät **66** und eine Zeitschalteinrichtung **68.**

Zur Pucktransfereinrichtung **60** gehören wie erwähnt das Kanalsystem **62** und der Puckaufzug **64.** Im Kanalsystem **62** rollt der Puck **1,** nachdem ein Tor gefallen ist, vom Puckdurchlass **46** der Spielfläche **30** im Bereich einer der Toreinrichtungen **44** zum unteren Ende des Puckaufzuges **64**, der ihn anschliessend auf die Höhe der Puckeinwurföffnung **48** bringt.

Das Kanalsystem **62** weist zwei Auffangrinnen **62.1** unterhalb der Puckdurchlässe **46** auf, in welche der Puck **1** fällt, wenn ein Tor erzielt wird, und welche in je einen Teilkanal **62.2** münden. Die Teilkanäle **62.2** münden ihrerseits in einen gemeinsamen Mittelkanal **62.3,** in welchem der Puck **1** bis zum Puckaufzug **64** gelangt. Die Auffangrinnen **62.1,** die Teilkanäle **62.2** und der Mittelkanal **62.3** sind in Bewegungsrichtung des Pucks **1** gesehen leicht abwärts geneigt., und die Teilkanäle **62.2** sowie der Mittelkanal **62.3** sind querschnittsmässig so ausgebildet, dass der Puck **1** in ihnen rollt.

Der Puckaufzug **64** weist gemäss **Fig. 5** einen Aufzugsschacht **64.1** auf, der im Kasten **12** ausserhalb der Spielfläche **30** mittig an einer von deren Längsseiten angeordnet ist und der nach oben aus dem unteren Kastenteil **14** hinausragt, so dass er bei geschlossenem Kasten **12** in den oberen Kastenteil **16** hineinragt und dort im Bereich der Puckeinwurföffnung **48** endet. Der Aufzugsschacht **64.1** weist zwei nebeneinanderliegende Teilschächte **64.2, 64.3** auf. Im ersten Teilschacht **64.2** ist ein Aufzugskörper **64.4** angeordnet, der gewissermassen die Funktion einer Aufzugsplattform übernimmt und innerhalb des Teilschachtes **64.2** auf- und abwärts verschiebbar ist. Der Aufzugskörper **64.4** weist einen seitlich angeordneten, dem Teilschacht **64.3** zugewandten Magnetansatz **64.5** auf. Der zweite Teilschacht **64.3** ist zur Aufnahme der Pucks **1** bestimmt, die in ihrer Achse einen magnetischen Bereich besitzen und dadurch am Magnetansatz **64.5** des Aufzugskörpers **64.4** haften, sobald sie diesem gegenüber angeordnet sind.

Am Aufzugskörper **64.4** ist das eine Ende eines flexiblen Zugelementes **64.6** wie beispielsweise einer Schnur befestigt. Das andere Ende des flexiblen Zugelementes **64.6** läuft über eine Kerbe oder eine Umlenkrolle an der Seite des ersten Teilschachtes **64.2** und ist an der Peripherie einer weiteren Rolle **64.7** befestigt. Diese weitere Rolle **64.7** ist drehfest auf einer Achse **64.8** angeordnet, welche an einer der Schmalseiten des unteren Kastenteils **14** durch die Seitenwand **22** ragt und an ihrem äusseren Ende mit einem Drehknopf 64.9 versehen ist. An der Rolle **64.7** ist im weiteren das eine Ende einer Rückholfeder **64.10** befestigt, die mit ihrem anderen Ende am Boden des unteren Kastenteils **14** fixiert ist.

In einer nicht dargestellten anderen Ausführungsform besitzt die weitere Rolle einen Zahnkranz, welcher mit einer Zahnstange zusammenwirkt, deren Verlängerung seitlich aus dem Kastenunterteil **ragt.** Die Vertikalbewegung des Aufzugskörpers **64.4** erfolgt dann nicht durch Drehen der Achse **64.8** sondern durch Ziehen an der Verlängerung der Zahnstange.

Um Schwingungen des flexiblen Zugelementes **64.6** zu verhindern, ist eine nicht dargestellte Dämpfungseinrichtung vorgesehen, die beim vorliegenden Ausführungsbeispiel als Feder ausgebildet ist, welche einerseits an der Unterfläche des Aufzugskörpers **64.4,** anderseits am Boden des unteren Kastenteils **14** befestigt ist, und die eine geringere Kraft ausübt als die Rückholfeder **64.10.**

Im Normalfall, das heisst, wenn kein Puck **1** aufwärts zu ziehen ist, befindet sich der Aufzugskörper **64.4** unter der Wirkung der Kraft der Rückholfeder **64.10** in seiner oberen Endlage. Soll ein Puck **1** aufgezogen werden, so wird die Rolle **64.7** über die Achse **64.8** und gegen die Kraft der Rückholfeder **64.10** im Gegenuhrzeigersinn - gesehen in **Fig. 4 -** gedreht, wodurch sich das Zugelement **64.6** von der Rolle **64.7** abwickelt, so dass sich der Aufzugskörper **64.4** im ersten Teilschacht 64.2 nach unten bewegt, bis er seine untere Endlage erreicht hat. Sobald dies der Fall ist, wird der aufzuziehende Puck **1** durch den Magnetansatz **64.5** des Aufzugskörpers **64.4** angezogen. Um den Puck **1** aufwärts zu fördern, wird die Achse **64.8** losgelassen, worauf sich die Rolle **64.7** zusammen mit der Achse **64.8** unter der Kraft der Rückholfeder **64.10** in ihre Ursprungslage zurückdreht, wodurch sich das Zugelement **64.6** wieder auf die Rolle **64.7** aufwickelt und dabei den Aufzugskörper **64.3** mit dem an ihm haftenden Puck **1** in die obere Endlage bringt.

Gemäss **Fig. 5** befindet sich neben dem oberen Ende des Aufzugsschachtes 64.1, wie schon erwähnt, die Puckeinwurföffnung **48,** in deren Höhe sich der Puck **1** befindet, wenn er im Aufzugsschacht **64.1** seine oberste Stellung erreicht hat. Eine Klinke **64.11** dient dazu, den Puck **1** vom Aufzugskörper **64.4** wegzuschieben und durch die Puckeinwurföffnung **48** auf die Spielfläche **30** zu befördern. Fig. **6** stellt eine Variante dieser Klinkeneinrichtung dar, welche bei einer Konstruktion geeignet ist, bei welcher der Puck **1** nicht seitlich sondern unten am Aufzugskörper haftet; in seiner obersten Lage wird er dann durch die Klinke 64.11, die gegen die Kraft einer Klinkenrückholfeder **64.12** über eine aus dem oberen Kastenteil **16** ragende Klinkenstange **64.13** betätigbar ist, ist dazu vorgesehen, den Puck **1** aus dem Aufzugsschacht **64.1** durch die Puckeinwurföffnung **48** auf die Spielfläche **30** zu befördern.

Im unteren Kastenteil **14** des Tischhockey-Spielgerätes **10,** sind wie schon erwähnt und insbesondere in **Fig. 7** dargestellt, auch das Münzeinwurfgerät **66** und die damit verbundene Zeitschalteinrichtung **68** angeordnet. Diese dienen zur zeitlichen Begrenzung der Spiele und können auf zwei verschiedene Spielarten wirken: nach der ersten Spielart wird mit nur einem Puck **1** gespielt, welcher nach dem Einwurf einer entsprechenden Münze während einer bestimmten Zeitdauer zur Verfügung steht; nach der zweiten Spielart sind mehrere Pucks **1** vorhanden, die nacheinander ins Spiel kommen, und das Spiel dauert solange, bis mit jedem Puck ein Tor erzielt worden ist. Die Zeitschalteinrichtung **68** und das Münzeinwurfgerät **66** sind, wie im folgenden beschrieben wird, so ausgebildet und angeordnet, dass mit demselben Tischhockey-Spielgerät **10** alternativ nach beiden Spielarten gespielt werden kann. An dieser Stelle sei noch darauf hingewiesen, dass im Rahmen der vorliegenden Beschreibung unter Münzen Geldmünzen oder geldmünzen-ähnliche Jetons oder Kunststoffjetons, die nicht rund sein müssen, zu verstehen sind.

Die Zeitschalteinrichtung **68** umfasst ein herkömmliches Zeitschaltgerät **68.1,** an dessen Aufziehknopf **68.2** ein Stab befestigt ist, der als Sperrkörper **68.3** dient, um den Mittelkanal **62.3** gegen den Durchgang von Pucks **1** abzusperren. Am Sperrkörper **68.3** ist das eine Ende eines flexiblen Verbindungselementes **68.4,** beispielsweise eines Kabels, befestigt. Dessen anderes Ende ist bei **68.5** mit einem Zugprofil **66.1** des Münzeinwurfgerätes **66** verbunden, das über einen Handgriff 66.2 gegen die Kraft einer nicht dargestellten Rückholfeder betätigbar ist. Bevor eine Münze eingeworfen wird, kann das Zugprofil **66.1** nicht betätigt werden.

Wird nach der ersten Spielart, also mit nur einem Puck **1** gespielt, so läuft das Spiel wie folgt ab: durch das Einwerfen der Münze wird das Herausziehen des Zugprofils **66.1** des Münzeinwurfgerätes **66** ermöglicht. Dabei fällt die Münze in eine nicht dargestellte Kasse, und gleichzeitig wird der Sperrkörper **68.3** durch das Verbindungselement **68.4** aus seiner Sperrstellung im Uhrzeigersinn - gesehen in **Fig. 4 -** weggedreht. Der bisher in der Mittelrinne **62.3** durch den Sperrkörper **68.3** aufgehaltene, in **Fig. 4** nicht dargestellte Puck **1** rollt nun bis zum unteren Ende des Aufzugsschachtes **64.1,** wo er, wie schon beschrieben, vom Magnetansatz **64.5** des Aufzugskörpers **64.4** angezogen wird. Durch Betätigung der Achse **64.8** wird nun die Rolle **64.7** gedreht und damit der Aufzugskörper **64.4** zusammen mit dem Puck **1** aus der unteren Endlage in die obere Endlage gebracht. Anschliessend wird die Klinke **64.11** betätigt und der Puck **1** gelangt durch die Puckeinwurföffnung **48** auf die Spielfläche 30. Das eigentliche Spiel beginnt nun, und nach jedem erzielten Tor gelangt der Puck **1** über den Puckdurchlass **46,** die Auffangrinne **62.1,** den entsprechenden Seitenkanal **62.2,** den Mittelkanal **62.3,** den Puckaufzug **64** und die Puckeinwurföffnung **48** wieder auf die Spielfläche **30**. Wenn die Spielzeit abgelaufen ist, so ist der Sperrkörper **68.3** wieder in der Sperrstellung. Es kann nun nur noch solange gespielt werden, bis das nächste Tor fällt und der Puck **1** durch den Puckdurchlass **46** von der Spielfläche 30 verschwindet. Dann ist das Spiel beendet, da der Sperrkörper **68.3** den Puck **1** daran hindert, zum Puckaufzug **64** zu gelangen. Wie beim richtigen Hockeyspiel ist das Spiel durch die zur Verfügung stehende Zeit und nicht durch die Anzahl der gefallenen Tore begrenzt, wobei es allerdings ohne Zusatzeinrichtungen am Zeitschaltgerät keine Möglichkeit für time-outs gibt.

Soll nach der zweiten Spielart, ,also mit mehreren Pucks **1** gespielt werden, so wird das Verbindungskabel **68.4** nicht wie oben beschrieben bei **68.5** sondern bei **68.6** befestigt. Die Pucks **1** befinden sich vor Spielbeginn hintereinander im Mittelkanal **62.3** oberhalb des Sperrkörpers **68.3**. Wie beim Spiel mit einem einzigen Puck **1** wird nun eine Münze eingeworfen und anschliessend das Verbindungskabel **68.4** betätigt, um das Zeitschaltgerät **68.1** aufzuziehen und dabei den Sperrkörper **68.3** aus seiner Sperrlage wegzudrehen. Infolge der anderen Befestigungsstelle des Verbindungskabels **68.4** wird das Zeitschaltgerät **68.1** jedoch nur für eine sehr kurze Zeitspanne aufgezogen, die gerade reicht, um alle Pucks **1** durch das untere Ende des Mittelkanals **62.3** bis zum Aufzugsschacht **64.1** rollen zu lassen, bevor der Sperrkörper **68.3** wieder in seine Sperrstellung zurückkehrt. Nun wird ein erster Puck **1** in gleicher Weise wie oben beschrieben auf die Spielfläche **30** gebracht, wo er verbleibt, bis das erste Tor fällt. Der erste Puck **1** gelangt dann in der üblichen Weise in den Mittelkanal **62.3**, wo er durch den Sperrkörper **68.3** zurückgehalten wird. Das Spiel geht weiter, indem nach jedem gefallenen Tor der jeweils nächste Puck **1** auf das Spielfeld 30 gefördert wird und ist dann beendet, wenn mit jedem der zur Verfügung stehenden Pucks **1** ein Tor erzielt worden ist. Die Spieldauer ist bei dieser Spielart also nicht zeitlich begrenzt sondern durch die Anzahl der maximal erzielbaren Tore. Im Gegensatz zur zuerst beschriebenen Spielart kann hier zur Abwechslung auch gleichzeitig mit mehreren Pucks gespielt werden.

Das Tischhockey-Spielgerät **10** kann in einfacher Weise umgerüstet werden, wenn von einer zur anderen Spielart gewechselt werden soll.

Es soll noch ausdrücklich darauf hingewiesen werden, dass das oben beschriebene Tischhockey-Spielgerät nur eine von zahlreichen möglichen Ausführungsvarianten darstellt, die im Rahmen der Patentansprüche realisiert werden können. In der folgenden nicht abschliessenden Aufzählung sind weitere Varianten genannt:

Ein rein mechanisches Tischhockey-Spielgerät kann beispielsweise einen nicht geschlossenen Puckpfad und/oder eine Puckauswurföffnung innerhalb des Spielfeldes aufweisen. Anderseits kann ein Tischhockey-Spielgerät mit einem geschlossenen Puckpfad und einer Puckauswurföffnung ausserhalb des Spielfeldes teilweise elektronisch gesteuert bzw. elektromechanisch betätigt sein.

Das Tischhockey-Spielgerät kann anstelle von Beinen einen Sockel aufweisen oder auf einer Wandkonsole angeordnet sein.

Einzelne Spielerfiguren können sich, statt wie beschrieben nur in Schlitzen parallel zu den Längsseiten der Spielfläche auch in Schlitzen parallel zu den Schmalseiten der Spielfläche verschieben; insbesondere kann eine Verschiebung hinter den Toreinrichtungen vorgesehen sein.

Der Puckaufzug muss nicht innerhalb des Kastens angeordnet sein sondern kann einen seitlichen Ansatz an den Kasten bilden, und er kann als Schrägförderer statt wie oben beschrieben als Vertikalförderer ausgebildet sein.

Der Mechanismus, mit welchem der Puck aus dem Puckaufzug auf die Spielfläche befördert wird, kann durch einen an der Kastenlängsseite angebrachten Stössel, der mittels eines Druck-Schalters zu bedienen ist, gebildet sein.

Statt die Spielkosten durch das Einwerfen von Münzen oder Jetons zu begleichen, kann ein Entwertungsapparat vorgesehen sein, der pro Spiel einen abonnementsartigen Gutschein nach und nach entwertet. Auch das Zusammenschalten mehrerer Geräte zu einer gemeinsamen Zahlstelle wäre denkbar. Schliesslich ist es auch möglich, für den Gebrauch bei Turnieren Tischhockey-Spielgeräte ohne Vorrichtungen zur Bezahlung von Spielkosten herzustellen.

Beim oben in Einzelheiten beschriebenen Gerät sind alle Bedienungshebel und -knöpfe an den beiden Schmalseiten der Spielfläche angeordnet, um so von den beiden Spielern betätigt werden zu können; für Turniergeräte werden vorzugsweise nur die Hebel für die Betätigung der Spielerfiguren an den Schmalseiten angebracht, während alle anderen Bedienungshebel und -knöpfe an den Längsseiten angeordnet sind, um dort durch einen Schiedsrichter betätigt zu werden. Bei Turniergeräten, die ein Zeitschaltgerät aufweisen, sollte entweder nach dem zweiten System, das heisst mit mehreren Pucks, gespielt werden, oder es ist ein zusätzlicher time-out-Mechanismus vorzusehen, der das Zeitschaltgerät während des time-out anhält. Ein solcher time-out-Mechanismus müsste eine Blockiervorrichtung aufweisen, um das Zurückgehen des Sperrgliedes des Zeitschaltgerätes in seine Sperrstellung temporär anzuhalten. Auch dieser Mechanismus sollte vorzugsweise von einer Längsseite aus bedienbar sein.

Obwohl Regelverstösse bzw. fouls im eigentlichen Sinne, das heisst unter den Spielerfiguren, nicht vorkommen können, kann bei es bei Turnierspieten wünschenswert sein, einen Spieler zu bestrafen, indem eine seiner Spielerfiguren immobilisiert wird. Dazu eignet sich aus konstruktiven Gründen am ehesten diejenige Spielerfigur, deren Betätigungsmechanismus dem Betätigungsmechanismus des Torwarts gegenüberliegend direkt an der Längsseite der Spielfläche angeordnet ist. Zur Immobilisierung einer Spielerfigur kann durch den Schiedsrichter von der Längsseite der Spielfläche bzw. des Kastens aus eine Art Bremsbacke an die entsprechende Betätigungsstange der zu immobilisierenden Spielerfigur angelegt werden.

Die das Spielfeld begrenzenden Banden können, wie es in Hockeystadien üblich ist, als Werbeträger verwendet werden.

## Patentansprüche

1. Tischhockey-Spielgerät (**10**) mit einer Pucktransfereinrichtung (**60**), mittels welcher ein Puck (**1**) von, im Bereich von Toreinrichtungen (**44**) in einer horizontalen Spielfläche (**30**) angeordneten, Puckdurchlässen (**46**) durch eine Puckeinwurföffnung (**48**) zurück auf die Spielfläche (**30**) bringbar ist,
**dadurch gekennzeichnet,**
**dass**
- die Puckeinwurföffnung (**48**) sich seitlich oder oberhalb ausserhalb des Spielfeldes (**30**) befindet,
- die Pucktransfereinrichtung (**60**) eine mechanische und mechanisch gesteuerte, manuell betätigbare Einrichtung ist, die ein Kanalsystem (**62**) aufweist und einen Puckaufzug (**64**) besitzt, mit einem Aufzugsschacht (**64.1**), in welchem ein Aufzugskörper (**64.4**) verschiebbar ist, wobei der Aufzugsschacht (**64.1**) am Ende des Kanalsystems (**62**) beginnt und bei der Puckeinwurföffnung (**48**) endet,
- wobei das Kanalsystem (**62**) querschnittsmässig so ausgebildet, dass der Puck (**1**) rollt,
- wobei die Pucktransfereinrichtung (**60**) mit der Spielfläche (**30**) einen in sich geschlossenen Pfad für die Pucks (**1**) bildet, und
- die Puckeinwurföffnung (**48**) im Bereich einer, die Spielfläche (**30**) zwischen den Toreinrichtungen teilenden, Mittellinie angeordnet ist.

2. Tischhockey-Spielgerät (**10**) nach Anspruch **1,**
**dadurch gekennzeichnet,**
- **dass** die durch eine oberhalb der Puckeinwurföffnung (**48**) von einer durchsichtigen Platte (**38**) abgedeckte Spielfläche (**30**) und die Pucktransfereinrichtung (**60**) einen in sich geschlossenen Pfad für den Puck (**1**) bilden.

3. Tischhockey-Spielgerät (**10**) nach einem der obigen Patentansprüche,
**dadurch gekennzeichnet,**
**dass** das Kanalsystem (**62**)je einen von jeder Toreinrichtung (**44**) ausgehenden Teilkanal (**62.2**) aufweist, und dass die beiden Teilkanäle (**62.2**) in einen gemeinsamen Hauptkanal (**62.3**) münden, wobei die Teilkanäle (**62.2**) und der Hauptkanal (**62.3**) in Transferrichtung abwärts geneigt sind.

4. Tischhockey-Spielgerät (**10**) nach Patentanspruch 3,
**dadurch gekennzeichnet,**
**dass** im dem Kanalsystem (**62**) der Puck (**1**), nachdem ein Tor gefallen ist, vom Puckdurchlass (**46**) im Bereich einer der Toreinrichtungen (**44**) zu einem unteren Ende des Puckaufzuges (**64**) gelangt.

5. Tischhockey-Spielgerät (**10**) nach Patentanspruch **1**,
**dadurch gekennzeichnet,**
**dass** der Aufzugskörper (**64.4**) einen Magnetansatz (**64.5**) besitzt, an welchem ein magnetisierbarer Puck (**1**) haftet.

6. Tischhockey-Spielgerät (**10**) nach Patentanspruch **1** oder **5**,
**dadurch gekennzeichnet,**
**dass** am Aufzugskörper (**64.4**) das eine Ende eines flexiblen Zugelementes (**64.6**) befestigt ist, dessen anderes Ende an einer Rolle (**64.7**) befestigt ist, wobei die Rolle (**64.7**) entweder drehfest mit einer Achse (**64.8**) verbunden ist, die ein aus dem Kasten (**12**) ragendes Ende besitzt, oder einen Zahnkranz besitzt, der mit einer Zahnstange zusammenwirkt, welche eine aus dem Kasten (**12**) ragende Verlängerung aufweist.

7. Tischhockey-Spiel (**10**) nach einem der obigen Patentansprüche,
**dadurch gekennzeichnet,**
die Pucktransfereinrichtung (**60**) mittels eines Sperrkörpers (**68.3**) einer manuell betätigbaren, mechanischen Zeittschalteinrichtung (**68**) temporär entsperrbar ist.

8. Tischhockey-Spielgerät (**10**) nach Patentanspruch **7,**
**dadurch gekennzeichnet,**
**dass** die Zeitschalteinrichtung (**68**) ein Zeitschaltgerät (**68.1**) umfasst, an dem der zeitlich verstellbare Sperrkörper (**68.3**) für die Pucktransfereinrichtung (**60**) befestigt ist.

9. Tischhockey-Spielgerät (**10**) nach Patentanspruch **7**,
**dadurch gekennzeichnet,**
**dass** die Zeitschalteinrichtung (**68**) über ein aus dem Kasten (**14**) ragendes freigebbares Zugprofil (**66.1**) aufziehbar ist.

10. Tischhockey-Spielgerät (**10**) nach Patentanspruch **9,**
**dadurch gekennzeichnet,**
**dass** es ein Münz- bzw. Jetoneinwurfgerät (**66**) aufweist, das bei Einwurf einer Münze das Zugprofil (**66.1**) freigibt.

11. Tischhockey-Spielgerät (**10**) nach einem der obigen Patentansprüche,
**dadurch gekennzeichnet,**
**dass** das Verhältnis der Schmalseite zur Längsseite der Spielfläche im Bereich zwischen 0,3 und 0,82 liegt und beispielsweise gleich ist wie bei einem regelkonformen Spielfeld.

## Claims

1. Table hockey playing equipment (**10**) having a puck transfer device (**60**), by means of which a puck (**1**) can be brought from puck passages (**46**) which are arranged in the area of goal installations (**44**) in a horizontal playing field (**30**) back to the playing field (**30**) via a puck insertion opening (**48**),
**characterised in**
**that**
- the puck insertion opening (**48**) is arranged at a side or above outside of the playing field (**30**),
- the puck transfer device (**60**) is a mechanical and mechanically controlled device which can be manually operated, which has a channel system (**62**) and possesses a puck elevator (**64**), having an elevator well (**64.1**), in which an elevator body (**64.4**) is movable, whereby the elevator well (**64.1**) begins at the end of the channel system (**62**) and ends at the puck insertion opening (**48**),
- whereby the channel system **(62),** in view of it's section, is shaped so that the puck (**1**) rolls,
- the puck transfer device (**60**) forms together with the playing field (**30**) a puck path closed in itself, and
- the puck insertion opening (**48**) is arranged in the area of a centre line dividing the playing field (**30**) between the goal installations.

2. Table hockey playing equipment (**10**) according to claim **1**,
**characterised in**
**that** the playing field (**30**) being covered by a transparent plate (**38**) above the puck insertion opening (**48**) and the and the puck transfer device (**60**) form a path closed in itself for the puck (**1**).

3. Table hockey playing equipment (10) according to one of the preceding claims,
**characterised in**
**that** the channel system (**62**) has one partial channel (**62.2**) beginning at each goal device (**44**), and that the two partial channels (**62.2**) empty into a common main channel (**62.3**),whereby the partial channels (**62.2**) and the main channel (**62.3**) slope downward in transfer direction.

4. Table hockey playing equipment (**10**) according to claim 3,
**characterised in**
in the channel system (**62**) after a goal has fallen the puck (**1**) from a puck passage (**46**) in the area of one of the goal devices (**44**) reaches a lower end of the puck elevator (**64**).

5. Table hockey playing equipment (**10**) according to claim **1,**
**characterised in**
**that** the elevator body (**64.4**) possesses a magnet extension (**64.5**), to which a magnetisable puck (**1**) sticks.

6. Table hockey playing equipment (10) according to claim **1** or **5,**
**characterised in**
**that** to the elevator body (**64.4**) one end of a flexible tension element (**64.6**) is fastened, whose other end is fastened to a roll (**64.7**), whereby the roll (**64.7**) either is connected in a rotation-prevented way with an axle (**64.8**), which possesses an end protruding out of a casing (**12**), or posses a gear rim, which co-operates with a rack, which exhibits an extension protruding up out of the casing (**12**).

7. Table hockey playing equipment (**10**) according of one the preceding claims,
**characterised in**
**that** the puck transfer device (**60**) is temporarily de-lockable by means of a manually operable mechanical time switching device (**68**).

8. Table hockey playing equipment (10) according to claim **7,**
**characterised in**
**that** the time switching device (**68**) comprises a time switch equipment (**68.1**), to which the time adjustable locking body (**68.3**) for the puck transfer device (**60**) is fastened.

9. Table hockey playing equipment (**10**) according to claim **7,**
**characterised in**
**that** the time switching device(**68**) can be wound up over a releasable tension profile (**66.1**) protruding from the casing (**14**).

10. Table hockey playing equipment (**10**) according to claim **9**,
**characterised in**
**that** it comprises an input arrangement (**66**) for coins or chips, which releases the tension profile (**66.1**) upon entrance of a coin.

11. Table hockey playing equipment (**10**) according to one of the preceding claims,
**characterised in**
**that** the relation between the narrow side and the long side of the playing field lays within a range between 0,3 and 0,82 and is for example alike as of a rule-conform playing field.

## Revendications

1. Installation de jeu de hockey de table (**10**) avec un dispositif de transfert de palet (60), au moyen duquel un palet (**1**) peut être ramené de passages de palet situés aux environs de buts (**44**) dans une surface de jeu (**30**) horizontale par une ouverture de remise pour palet (**48**) à la surface de jeu (**30**),
**caractérisée en ce que**
- l'ouverture de remise pour le palet (**48**) se trouve à l'extérieur du côté ou au-dessus de la surface de jeu (**30**),
- le dispositif de transfert de palet (**60**) est une installation mécanique et mécaniquement contrôlée, manuellement actionnable qui comporte un système de canaux (**62**) et un ascenseur pour palet (**64**) avec un puits d'ascenseur (**64.1**), dans lequel un corps d'ascenseur (**64.4**) est déplaçable, le puits d'ascenseur débutant au bout du système de canaux (**62**) et aboutit à l'ouverture de remise de palet (**48**),
- le système de canaux (**62**) étant formé en ce qui concerne sa coupe transversale de manière à ce que le palet (**1**) roule,
- le dispositif de transfert de palet (**60**) constitue, avec la surface de jeu (30), une voie pour les palets (**1**) fermée en soi (**1**), et
- l'ouverture de remise de palet (**48**) étant disposée dans un rayon d'une ligne centrale divisant la surface de jeux (**30**) entre les installations de buts.

2. Installation de jeu de hockey de table (**10**) selon la revendication **1**,
**caractérisée en ce que**
la surface de jeu (**30**) étant couverte par une plaque transparente (**38**) au-dessus de l'ouverture de remise de palet (**48**) et le dispositif de transfert de palet (**60**) forment une voie fermée en soi pour le palet (**1**).

3. Installation de jeu de hockey de table (**10**) selon une des revendications précédentes,
**caractérisée en ce que**
le système de canaux (**62**) comporte un canal partiel (**62.2**) partant de chaque installation de but (44), et **en ce que** les deux canaux partiels (**62.2**) aboutissent à un canal principal (**62.3**) commun, les canaux partiels (**62.2**) et le canal principal (**62.3**) étant inclinés vers le bas en direction de transfert.

4. Installation de jeu de hockey de table (**10**) selon la revendication **3**,
**caractérisée en ce que**
après un bute marqué le palet dans le système des canaux (**62**) arrive du passage de galet (**46**) dans le rayon d'une des installations de but à un bout inférieure de l'ascenseur de palet (**64**).

5. Installation de jeu de hockey de table (**10**) selon la revendication **1**,
**caractérisée en ce que**
le corps d'ascenseur (**64.4**) possède une pièce ajoutée d'aimant (**64.5**), à laquelle un palet (**1**) qui peut être magnétisé adhère.

6. Installation de jeu de hockey de table (**10**) selon la revendication **1** ou **5,**
**caractérisée en ce que**
une des extrémités d'un élément de train (**64.6**) flexible est attachée au corps d'ascenseur (**64.4**) dont l'autre extrémité est attachée à un rouleau (**64.7**), le rouleau (**64.7**) ou bien étant fixé de manière non-rotative à un axe ayant une extrémité (**64.8**) dépassant un casier (**12**), ou bien possédant une couronne dentée qui coopère avec une crémaillère ayant une prolongation dépassant le casier (**12**).

7. Installation de jeu de hockey de table (**10**) selon une des revendications précédentes,
**caractérisée en ce que**
le dispositif de transfert de palet (**60**) peut être débloqué temporairement au moyen d'un corps de blocage (**68.3**) d'une installation de commande de temps (**68**) étant manuellement actionnable et mécanique.

8. Installation de jeu de hockey de table (**10**) selon la revendication **7,**
**caractérisée en ce que**
l'installation de commande de temps (**68**) comporte un appareil de commande de temps (**68.1**) auquel le corps de blocage (**68.3**) réglable temporellement pour le dispositif de transfert de palet (**60**) est attaché.

9. Installation de jeu de hockey de table (**10**) selon la revendication **7,**
**caractérisée en ce que**
l'installation de commande de temps (**68**) est remontable par un profile de train pouvant être débloqué dépassant le casier (**14**).

10. Installation de jeu de hockey de table (**10**) selon la revendication **9**,
**caractérisée en ce que**
il comporte un appareil de remise (**66**) pour des pièces de monnaie respectivement des jetons qui débloque le profile tirant (**66.1**) lors d'une remise d'une pièce de monnaie.

11. Installation de jeu de hockey de table (**10**) selon une des revendications précédentes,
**caractérisée en ce que**
la relations entre le petit côté et le grand côté long de la surface de jeux se situe dans un rayon entre 0,3 et 0,82 et est par exemple égale à celle d'un terrain de jeu conforme aux règles.
